# EUROPÄISCHE PATENTSCHRIFT

(11) **EP 0 179 049 B1**
(45) Veröffentlichungstag und Bekanntmachung des Hinweises auf die Patenterteilung: **04.04.1990**
(21) Anmeldenummer: 85890255.4
(22) Anmeldetag: 10.10.1985
(51) Int. Cl.: F24H 1/18, F24H 9/18

(54) **Verschluss für Wand- oder Bodenöffnungen von vorzugsweise korrosionsgeschützten Behältern**
Closure for apertures in walls or bottoms of vessels, especially those protected against corrosion
Fermeture pour ouvertures dans les parois ou fonds de réservoirs protégés notamment contre la corrosion

(30) Priorität: 18.10.1984 AT 3323/84
(43) Veröffentlichungstag der Anmeldung: 23.04.1986
(73) Patentinhaber: Austria Email-EHT Aktiengesellschaft, A-1140 Wien (AT)
(72) Erfinder: Winkelmayer, Leopold, Dipl.-Ing.Dkfm., A-1100 Wien (AT); Myslik, Josef, A-1190 Wien (AT); Pennerstorfer, Walter, Dipl.-Ing., A-1170 Wien (AT)
(74) Vertreter: Köhler-Pavlik, Johann, Dipl.-Ing.

(56) Entgegenhaltungen:
- WO-A-84/01209
- AT-B- 346 035
- DE-A- 2 700 811
- DE-A- 2 911 770
- FR-A- 2 542 428
- K. TRUTNOVSKY: "Berührungsdichtungen an ruhenden und bewegten Maschinenteilen", Band 17, zweiter Auflage, 1975, Seite 169, Springer Verlag, Berlin, DE

## Beschreibung

Die Erfindung betrifft einen Verschluß für Wand- oder Bodenöffnungen von vorzugsweise korrosionsgeschützten Behältern bestehend aus einer Abschlußplatte aus nicht-korrosionsfestem Material und einer Dichtung, die zwischen der Abschlußplatte und dem Rand, Flanschring od.dgl. der Öffnung liegt, wobei die Abschlußplatte mit dem Rand, Flanschring od.dgl. durch Befestigungsbolzen od.dgl. verbunden ist.

Verschlüsse dieser Art sind durch die AT-PS 346.035 bekannt geworden. Solche korrosionsgeschützte Behälter, vorzugsweise Warmwasserbereiter, werden aus emailliertem Stahl, aus kunststoffbeschichtetem Stahl, aus Edelstahl, oder aus Stahl mit Kupferauskleidung hergestellt. Dementsprechend werden die Flanschplatten zum Verschließen von Wand- oder Bodenöffnungen aus gleichem Material gefertigt bzw. korrosionsgeschützt, was einen hohen Kostenaufwand bedeutet, wobei Abdichtung meistens mittels Asbest-(Klingerit-) oder Gummidichtungsringen erfolgt, wobei bei letzteren undefinierte Quetschung bzw. Gefahr des Herausdrückens bei Überdruck auftreten kann. Bei Service- oder Reparaturarbeiten werden diese Dichtungen meistens erneuert bzw. gilt das gleiche bei Dichtplatten aus elastischem Material, wie Gummi.

Die DE-OS 29 11 770 zeigt einen Wärmespeicher, besteheld aus einem von einer Verkleidung z.B. Glaswolle, umschlossenen Kunststoff-behälter mit einer oberen Öffnung, die mit einem Deckel dichtend abgeschlossen ist. Dabei legen sich zwei durch die Ränder des Deckels und das Behälters gebildete Flansche aufeinander, die durch Schrauben lösbar miteinander verbunden sind.

Die WO 84/01209 zeigt eine korrosionsgeschützte Abdeckplatte mit einer Dichtung, wobei der Korrosionsschutz und die Dichtung von einem einstückigen Formkörper gebildet sind, welcher im Falle eines Schadens, z.B. an der Dichtung, zur Gänze ausgetauscht werden muß, womit ein hoher Kosten- und Arbeitsaufwand verbunden ist.

Aus K. Trutnovsky "Berührungsdichtungen an ruhenden und bewegten Maschinenteilen", Band 17, zweite Auflage 1975, Seite 169, Springer Verlag, Berlin, Fig. 5.10 ist ein O-Ring-Einbau in offener Rechtecknut (Deckteile mit Passung) mit definierter Quetschung und Abstützung nach außen bekannt geworden. Hier liegt keine für einen Warmwasserbereiter übliche Flanschkonstruktion vor, da in einem solchen Falle die Flanschplatte und das Gegenstück aus korrosionsbeständigem Material ausgeführt werden müßten, was mit einem hohen Kosten-und Materialaufwand verbunden wäre, wobei durch Passung keine entsprechende Beschichtung (Email) möglich wäre.

Ziel der Erfindung ist es, einen Verschluß der eingangs angegebenen Art zu schaffen, welcher in einfacher Weise und mit geringen Kosten herstellbar ist, leicht zu montieren bzw. zu zerlegen ist und sowohl Korrosionssicherheit als auch einwandfreie, dauerhafte Abdichtung gewährleistet, welche Eigenschaften in ihrer Kombination bei den bekannten Verschlüssen nicht vorhanden waren.

Dieses Ziel wird bei einem Verschluß der eingangs erwähnten Art dadurch erreicht, daß erfindungsgemäß zwischen der Dichtung und der Abschlußplatte eine Abdeckplatte aus korrosionssicherem Material angeordnet ist, wobei die Abdeckplatte eine zumindest teilweise im Bereich der Befestigungsbolzen oder der Bohrungen liegende umlaufende und die Dichtung umgebende Randverdickung aufweist, und daß die Höhe der Randverdickung geringer ist als die Dicke der Dichtung im unbelasteten Zustand, wobei die Dichtung nur um den Unterschied zwischen Dicke der unbelasteten Dichtung und Höhe der Randverdickung zusammengedrückt werden kann, bis beim Anziehen von Muttern od. dgl. die Randverdickung in gleicher Ebene mit der Dichtung satt und eben an einem Flanschring anliegt, und daß die Randverdickung einstückig ist mit der Abdeckplatte.

Durch die erfindungsgemäße Maßnahme ist der Einsatz weicher Dichtungen möglich.

Im folgenden wird der erfindungsgemäße Verschluß anhand der Zeichnungen erläutert, wobei
Fig. 1 einen Schnitt durch einen erfindungsgemäßen Verschluß zeigt,
Fig. 2 und 3 die Abdeckplatte im Schnitt bzw. in Draufsicht veranschaulichen, und
Fig. 4 eine weitere Ausführungsform des Verschlusses nach Fig. 1 zeigt.

Die Wand eines Behälters, z.B. eines Warmwasserbereiters, ist in Fig. 1 mit 1 bezeichnet; sie ist in nicht weiter dargestellter Weise gegen Korrosion geschützt oder besteht aus korrosionsfestem Metall. Die Wand 1 ist mit einer Öffnung 2, z.B. zum Einführen eines Heizstabes 3 versehen. An der Außenseite des Behälters ist ein die Öffnung 2 umgebender Flanschring 4 vorgesehen z.B. angeschweißt, welcher Gewindebolzen 5 für die Befestigung des Verschlusses trägt.

Der Verschluß selbst besteht aus der Abschlußplatte 6 aus widerstandsfähigem Material, welches aber nicht korrosionsfest zu sein braucht, etwa üblichem Baustahl, aus der Abdeckplatte 7, welche nur geringe Festigkeit hat, jedoch korrosionsfest sein muß, und aus der Dichtung 8. Die Abdeckplatte 7 hat eine umlaufende Randverdickung 9, innerhalb welcher Bohrungen 10 für die Gewindebolzen 5 vorgesehen sind. Die Abschlußplatte 6 hat mit den Bohrungen 10 fluchtende Bohrungen 10'. Die Höhe der Randverdickung 9 ist geringer als die Dicke der innerhalb der Randverdickung 9 liegenden Dichtung 8 im unbelasteten Zustand.

Durch diesen Aufbau des Verschlusses wird ereicht, daß beim Anziehen der Muttern 11 die Randverdickung 9 satt und eben am Flanschring 4 anliegt und dadurch keinerlei Verwölbungen oder dergleichen Verformungen, die sich auch auf die Gewindebolzen 5 in Form von Biegebeanspruchungen übertragen könnten, erleidet, d.h. das "Randmoment" entfällt, und daß die Dichtung 8 nur um ein genau vorbestimmtes Maß, u.zw. den Unterschied zwischen Dicke der unbelasteten Dichtung 8 und Höhe der Randverdickung 9 zusammengedrückt werden kann; die Lebensdauer der Dichtung nimmt daher zu.

Die Abschlußplatte 6 und die Abdeckplatte 7 sind desweiteren mit Durchbrechungen 12,12' zur Aufnahme des Heizstabes 3 bzw. ein Loch 12" zur Befestigung des Heizstabes 3 versehen. Die Abdeckplatte 7 kann auch bei diesen Öffnungen 12 mit umlaufenden Randverdickungen (nicht eigens dargestellt) versehen sein, welche-wie die Randverdickung 9 - niedriger sind als die Dicke der Dichtungen am Heizstab 3.

Bei Service- und Reparaturarbeiten kann bei einem derart ausgebildeten Verschluß die kreisförmige Abdeckplatte 7 mit allen daran montierten Einbauten, wie Rohrheizkörpern usw., auf der Abschlußplatte 6 aus Stahl belassen bleiben und es muß nur gegebenenfalls die elastische Dichtung 8 gewechselt werden.

Selbstverständlich ist ein derartiges Dichtungssystem auch bei nicht-kreisrunden Behälter- öffnungen möglich.

Schließlich besteht die Möglichkeit, daß der Gewindebolzen 5, wie Fig. 4 zeigt, die Abschlußplatte 6 mit dem Flanschring 4 verbindet und die Abdeckplatte 7 mit der Randverdickung 9 innerhalb des Raumes zwischen dem Gewindebolzen 5 angeordnet ist, und von diesem nicht durchsetzt wird. Die Dichtung 8 kann beispielsweise als Ring ausgebildet sein und sich an die Randverdickung 9 anschließen, wobei innenseitig ein ringförmiger Vorsprung 14 der Abdeckplatte 7 die Dichtung 8 nach innen abstützen kann.

## Patentansprüche

1. Verschluß für Wand- oder Bodenöffnungen von vorzugsweise korrosionsgeschützten Behältern, bestehend aus einer Abschlußplatte aus nicht-korrosionsfestem Material und einer Dichtung, die zwischen der Abschlußplatte und dem Rand, Flanschring od.dgl. der Öffnung liegt, wobei die Abschlußplatte mit dem Rand, Flanschring od.dgl. durch Befestigungsbolzen od.dgl. verbunden ist, dadurch gekennzeichnet, daß zwischen der Dichtung (8) und der Abschlußplatte (6) eine Abdeckplatte (7) aus korrosionssicherem Material angeordnet ist, wobei die Abdeckplatte (7) eine zumindest teilweise im Bereich der Befestigungsbolzen (5) oder der Bohrungen (10, 10') liegende umlaufende und die Dichtung (8) umgebende Randverdickung (9) aufweist, und daß die Höhe (h) der Randverdickung (9) geringer ist als die Dicke der Dichtung (8) im unbelasteten Zustand, wobei die Dichtung (8) nur um den Unterschied zwischen Dicke der unbelasteten Dichtung (8) und Höhe der Randverdickung (9) zusammengedrückt werden kann, bis beim Anziehen von Muttern (11) od. dgl.die Randverdickung (9) in gleicher Ebene mit der Dichtung (8) satt und eben an einem Flanschring (4) anliegt, und daß die Randverdickung (9) einstückig ist mit der Abdeckplatte (7).

2. Verschluß nach Anspruch 1, dadurch gekennzeichnet, daß die Abschlußplatte (6) und die Abdeckplatte (7) mit der die Dichtung (8) umgebenden Randverdickung (9) mit außerhalb der Dichtung (8) liegenden Fluchtenden Bohrungen (10, 10') für die Befestigungsbolzen (5) od.dgl. versehen sind.

3. Verschluß nach einem der vorangehenden Ansprüche, dadurch gekennzeichnet, daß die Abschlußplatte (6) und die Abdeckplatte (7) mit Öffnungen (12,12') zum hindurchführen und/oder Befestigen von Einbauten versehen sind.

4. Verschluß nach Anspruch 3, dadurch gekennzeichnet, daß jede der in der Abdeckplatte (7) vorgesehenen Öffnungen (12,12') mit einer Randverdickung versehen ist, die stärker ist als die zugehörige Dichtung.

## Revendications

1. Fermeture pour ouvertures dans les parois ou fonds de réservoirs protégés notamment contre la corrosion constituée par une plaque de fermeture en un matériau ne résistant pas à la corrosion et par un joint situé entre la plaque de fermeture et le bord, la bride annulaire ou analogue de l'ouverture, la plaque de fermeture étant reliée au bord, à la bride annulaire ou analogue par des boulons de fixation ou analogues, caractérisée en ce qu'une plaque couvrante (7) en matériau résistant à la corrosion est située entre le joint (8) et la plaque de fermeture (6), cette plaque couvrante (7) comportant un épaississement marginal périphérique (9) qui entoure le joint (8) et qui se trouve au moins en partie dans la zone des boulons de fixation (5) ou des alésages (10, 10'), en ce que la hauteur (h) de l'épaississement marginal (9) est inférieure à l'épaisseur du joint (8) quand il n'est soumis à aucune charge, le joint (8) ne pouvant être comprimé que de la différence entre l'épaisseur du joint (8) quand il n'est soumis à aucune charge et la hauteur de l'épaississament marginal jusqu'à ce que, par suite du serrage d'écrous (11) ou analogues, l'épaississement marginal (9) s'applique à plat contre une bride annulaire (4) dans le même plan que le joint (8) et en ce que l'épaississement marginal (9) est d'une seule pièce avec la plaque couvrante (7).

2. Fermeture selon la revendication 1, caractérisé en ce que la plaque de fermeture (6) et la plaque couvrante (7) qui comporte l'épaississement marginal (9) entourant le joint (8) comporte des alésages (10,10') alignés extérieurs au joint (8) et destinés aux boulons de fixation (5) ou analogues.

3. Fermeture selon l'une des revendications précédentes, caractérisé en ce que la plaque de fermeture (6) et la plaque couvrante (7) comportent des ouvertures de passage (12, 12') pour le passage et/ou la fixation de pièces de montage.

4. Fermeture selon la revendication 3, caractérisée en ce que chacune des ouvertures de passage (12,12') ménagées dans la plaque couvrante (7) comporte un épaississement marginal plus épais que le joint correspondant.

## Claims

1. A closure for openings in the wall or base of preferably non-corrosive containers, consisting of a closing plate made of non-corrosion-resistant material and of a seal lying between the closing plate and the edge, flanged ring or the like of the opening, the closing plate being joined by fastening bolts to the edge, flanged ring or the like, characterised in that a covering plate (7) made of corrosion-resistant material is arranged between the seal (8) and the closing plate (6), the covering plate (7) having an edge thickening (9) lying, encircling, at least partly in the region of the fastening bolts (5) or of the boreholes (10, 10') and surrounding the seal (8), and in that the height (h) of the edge thickening (9) is less than the thickness of the seal (8) in the unloaded state, the seal being compressible only by the difference between the thickness of the unloaded seal (8) and the height of the edge thickening (9), until, when nuts (11) or the like are tightened, the edge thickening (9) in the same plane as the seal (8) bears fully and evenly against a flanged ring (4), and in that the edge thickening (9) is in one piece with the covering plate (7).

2. A closure according to Claim 1, characterised in that the closing plate (6) and the covering plate (7) with the edge thickening (9) surrounding the seal (8) are provided with boreholes (10, 10') for the fastening bolts (5) or the like, which boreholes lie in alignment outside the seal (8).

3. A closure according to any one of the preceding claims, characterised in that the closing plate (6) and the covering plate (7) are provided with openings (12, 12') for guiding through and/or fastening build-in units.

4. A closure according to Claim 3, characterised in that each of the openings (12, 12') provided in the covering plate (7) is provided with an edge thickening which is thicker than the seal pertaining thereto.
